# EUROPÄISCHE PATENTSCHRIFT

(11) **EP 3 900 106 B1**
(45) Veröffentlichungstag und Bekanntmachung des Hinweises auf die Patenterteilung: **25.12.2024**
(21) Anmeldenummer: 19813360.5
(22) Anmeldetag: 09.12.2019
(51) Int. Cl.: H01Q 1/12, H01Q 9/04

(54) **GLASSCHEIBE FÜR EIN FAHRZEUG**
GLASS PANE FOR A VEHICLE
VITRE POUR UN VÉHICULE

(30) Priorität: 21.12.2018 EP 18215230
(43) Veröffentlichungstag der Anmeldung: 27.10.2021
(73) Patentinhaber: Saint-Gobain Glass France, 92400 Courbevoie (FR)
(72) Erfinder: BERTEL, David, 52066 Aachen (DE); DROSTE, Stefan, 52134 Herzogenrath (DE); EFFERTZ, Christian, 52080 Aachen (DE); HOLTSTIEGE, Thomas, 58332 Schwelm (DE); FRANCOIS, Guillaume, 52064 Aachen (DE)
(74) Vertreter: Gebauer, Dieter Edmund
(86) Internationale Anmeldenummer: PCT/EP2019/084193
(87) Internationale Veröffentlichungsnummer: WO 2020/126606

(56) Entgegenhaltungen:
- WO-A1-2016/162251
- US-A1- 2017 237 147
- WATANABE ATOM O ET AL: "First Demonstration of 28 GHz and 39 GHz Transmission Lines and Antennas on Glass Substrates for 5G Modules", 2017 IEEE 67TH ELECTRONIC COMPONENTS AND TECHNOLOGY CONFERENCE (ECTC), IEEE, 30 May 2017 (2017-05-30), pages 236 - 241, XP033136057, DOI: 10.1109/ECTC.2017.329

## Beschreibung

Die Erfindung betrifft eine Glasscheibe für ein Fahrzeug als auch deren Verwendung.

Fahrzeuge werden zunehmend mit elektrischen Komponenten ausgestattet. Neben den klassischen Radiogeräten finden sich in zunehmender Anzahl Geräte in einem Fahrzeug wieder, die Hochfrequenzsignale empfangen oder auch senden können.

Beispielhaft sei an dieser Stelle der Empfang von Signalen eines Navigationssystems oder aber auch Signale von Kommunikationssystemen angeführt.

Navigationssysteme können dabei z.B. ein satellitengestütztes Navigationssatellitensystem (GNSS) sein. In Betrieb befindliche Systeme sind beispielsweise das Global Positioning System (GPS) oder das GLObal Navigation Satellite System (GLONASS). Andere Navigationssysteme sind z.B. auf Basis von Mobilfunksystemen möglich.

Kommunikationssysteme können z.B. Nahbereichsfunksysteme für Car-to-Car oder Car-to-Infrastructure oder auch Mobilfunkkommunikationssysteme, z.B. Mobilkommunikationssysteme der 2. / 3. / 4. oder 5. Generation sein.

Da Fahrzeuge häufig größere Metallflächen aufweisen, werden Hochfrequenzsignale hierdurch abgeschirmt, sodass der Empfang (als auch das Senden - soweit vorgesehen -) erschwert wird.

Zwar können entsprechende Antennen außen am Fahrzeug befestigt werden, jedoch stellen solche zusätzlichen Einrichtungen in mehrfacher Hinsicht ein Problem dar.

Beispielhafte Anordnungen sind aus der US 20140176374 A1 bekannt.

Zum einen erfordern die entsprechenden Einrichtungen Durchbrüche, die anfällig gegen Korrosion sind. Zum andere stören solche Einrichtungen häufig den optischen Eindruck. Häufig stellen solche Einrichtungen aber auch eine Geräuschquelle als auch einen erhöhten Windwiderstand bereit. Zudem sind solche Antennen auch Ziel von Vandalismus.

Ausgehend hiervon hat sich in der Vergangenheit ein Trend dahin entwickelt, Antennen an anderen Orten bereitzustellen.

Beispielsweise können GNSS-Antennen innerhalb des Fahrzeuginnenraums angeordnet werden, beispielsweise unterhalb des Armaturenbretts oder unterhalb der Windschutzscheibe.

Dabei ist es schwierig, eine geeignete Position mit guter Sicht der Antenne auf die GNSS-Satelliten zu finden und gleichzeitig EMC-Probleme durch elektrische Geräte im Armaturenbrett und durch den Fahrzeugmotor zu vermeiden.

Des Weiteren können elektrisch leitfähige Schichten wie infrarotreflektierende Schichten oder Low-E-Schichten die Transmission elektromagnetischer Strahlung durch die Scheibe verhindern und das GNSS-Signal blockieren.

Typische GPS-Antennen werden als plane Antennen und typischerweise als Patch-Antennen realisiert und sind beispielsweise aus der WO 00/22695 A1, der DE 202006011919 U1 oder der DE 202010011837 U1 bekannt. Dabei wird eine plane metallische Antennenstruktur auf einer Seite einer Leiterplatte oder eines keramischen Trägers angeordnet. Auf der gegenüberliegenden Seite wird eine plane Grundplatte als Massefläche angeordnet. Antennenstruktur und Grundplatte werden über elektrische Leitungen mit einer elektrischen Empfangseinheit verbunden. Aufgrund der Materialstärke der Leiterplatte beziehungsweise des keramischen Trägers weist die Antenne eine gewisse Dicke auf und ist bei einer Anordnung unmittelbar an der Windschutzscheibe deutlich sichtbar und wenig ästhetisch.

Aus der internationalen Patentanmeldung WO 2016/162251 A1 ist eine Fahrzeugscheibe mit einer integrierten GPS-Antenne bekannt, die über einen koplanaren Streifenleiter angekoppelt ist.

Bei Produkten der Anmelderin werden auch Antennen auf oder in einer Glasscheibe zur Verfügung gestellt. Es zeigt sich jedoch, dass die Anbindung solcher Antennen an Systeme entfernt von der Glasscheibe nicht unproblematisch ist.

Typischerweise befinden sich die Antennenstruktur und eine Streifenleiterstruktur so auf der Scheibe, dass im Randbereich der Scheibe eine Folie F mit dem Streifenleiter um die Kante der Glasscheibe GS1 gelegt wird. Im gleichen Bereich befindet sich aber auch der Befestigungsbereich für die Glasscheibe an einer Fahrzeugkaroserie A. Im Befestigungsbereich befindet sich häufig Kleber KL (auf Basis von Polyurethan). Die bisherigen Streifenleiterstrukturen sahen neben dem eigentlichen Antennenleiter parallel hierzu in der gleichen Strukturebene einen Leiter für das Gegengewicht GND (Massepotential) vor.

Im Befestigungsbereich tritt insbesondere bei hohen Frequenzen (> 500 MHz, insbesondere 1 GHz) eine Beeinträchtigung des Signales auf dem Streifenleiter auf.

Diese Beeinträchtigung kann durch den Kleber KL und seine elektrische Feldkonstante und/oder die räumliche Nähe zu einem weiteren GND-Potential (Massepotential) der Fahrzeugkarosserie A bedingt sein.

Die Aufgabe der vorliegenden Erfindung besteht darin, eine verbesserte Glasscheibe für ein Fahrzeug bereitzustellen, in der eine Antenne und insbesondere eine GPS-Antenne und die eine Verbindungsstruktur mit verbesserten Eigenschaften einfach und kostengünstig integriert werden kann.

Die Aufgabe der vorliegenden Erfindung wird erfindungsgemäß durch eine Glasscheibe für ein Fahrzeug gemäß dem unabhängigen Anspruch 1 gelöst. Bevorzugte Ausführungen gehen aus den Unteransprüchen, den Figuren und der Beschreibung hervor.

Mittels der Erfindung wird es ermöglicht, dass störende Einflüsse im Befestigungsbereich vermindert werden, sodass eine geringere Dämpfung des Signales zur Verfügung gestellt wird.

In einer Ausführungsform der Erfindung ist die Folie im Bereich der Verbindungsstruktur um die erste Glasschicht umgelegt.

Damit wird es ermöglicht, dass die Folie mit der Antennenstruktur auf einer Seite der Glasscheibe angeordnet werden kann während, z.B. ein Anschlussbereich an die Verbindungsstruktur auf der Innenseite, angeordnet werden kann.

In einer weiteren Ausführungsform der Erfindung ist die Folie flexibel. In einer weiteren Ausführungsform der Erfindung weist die Folie eine Dicke von 25 µm bis 500 µm auf

Dies ermöglicht eine einfache Bereitstellung einer Biegung, z.B. zum Umlegen um eine Glasschicht, ohne diese Vorformen zu müssen.

Gemäß einer weiteren Ausführungsform der Erfindung ist die Folie im Wellenlängenbereich 400 nm -700 nm im Wesentlichen durchsichtig.

Hierdurch werden die optischen Eigenschaften nicht beeinträchtigt.

In noch einer weiteren Ausführungsform der Erfindung weist der Abstand jedes der beiden seitlichen Leitern zum Mittelleiter zwischen 50µm min bis 300µm auf.

Gemäß noch einer weiteren Ausführungsform der Erfindung weist der Mittelleiter eine Breite von 50µm bis 300µm auf.

In einer weiteren Ausführungsform der Erfindung weist die Folie eine Dicke von 25 µm bis 300 µm auf.

Gemäß einer weiteren Ausführungsform der Erfindung weisen die Leiterschichten eine Höhe von 1 µm - 75 µm auf.

D.h., die Erfindung ermöglicht feine Strukturen, die auch für hohe Frequenzen geeignet sind.

Gemäß einer weiteren Ausführungsform der Erfindung sind zumindest zwischen einem der seitlichen Leiter und dem in Bezug auf die Folie gegenüberliegenden Leiter Durchkontaktierungen angeordnet.

Mittels der Durchkontaktierungen wird eine verbesserte Potentialgleichheit über die Ausdehnung der Anordnung erreicht, sodass die hochfrequenten Eigenschaften weiter verbessert werden können.

Gemäß noch einer weiteren Ausführungsform der Erfindung ist zumindest eine der beiden Leiterschichten zumindest partiell mit einer Deckschicht versehen.

Hierdurch kann an geeigneter Stelle eine Kontaktmöglichkeit zu einer der Leiterschichten bzw. deren Strukturen hergestellt werden, z.B. um eine Verbindung zu einem Massepotential bereitzustellen. Andererseits kann durch die Deckschicht eine unerwünschte Kontaktierung verhindert werden.

In einer weiteren Ausführungsform der Erfindung ist die Antennenstruktur zum Empfang von hochfrequenten Signalen ausgestaltet. Insbesondere kann die Antennenstruktur zum Empfang von Mobilfunkkommunikationssignalen und/oder Signalen eines (satellitengestützten) Positionierungssystems ausgestaltet sein.

In einer weiteren Ausführungsform der Erfindung weist die Folie zumindest ein Material ausgewählt aus der Gruppe aufweisend Polyimid, Polyurethan, Polymethylenmetacrylsäure, Polykarbonat, Polyethylenterephthalat, Polyvinylbutyral, FR6, Acrylnitril-butadien-Styrol- Copolymerisat, Polyethylen, Polypropylen, Polyvinylchlorid, Polystyrol, Polybutylenterephthalat, Polyamid auf.

D.h., es kann ein Material verwendet werden, dass zum einen während der Herstellung als Träger für Leiterstrukturen geeignet ist und gegebenenfalls optisch transparent und/oder gegebenenfalls leicht mit einer Glasschicht verbindbar ist.

Als Glasscheibe sind im Grunde alle elektrisch isolierenden Substrate geeignet, die unter den Bedingungen der Herstellung und der Verwendung der erfindungsgemäßen Glasscheibe als Fahrzeugscheibe thermisch und chemisch stabil sind.

Die Glasscheibe enthält bevorzugt Glas, besonders bevorzugt Flachglas, Floatglas, Quarzglas, Borosilikatglas, Kalk-Natron-Glas oder klare Kunststoffe, vorzugsweise starre klare Kunststoffe, insbesondere Polyethylen, Polypropylen, Polycarbonat, Polymethylmethacrylat, Polystyrol, Polyamid, Polyester, Polyvinylchlorid und/oder Gemische davon.

In noch einer weiteren Ausführungsform der Erfindung weisen die Leiterstrukturen Silber und/oder Kupfer und/oder Gold und/oder Aluminium und/oder Indium und/oder Graphene auf.

D.h. auch die Leiterstrukturen können an elektrische und/oder thermische und/oder mechanische Randbedingungen angepasst werden.

Gemäß noch einer weiteren Ausführungsform der Erfindung weist die Verbindungsstruktur einen Anschlussbereich für ein elektromechanisches Hochfrequenzverbindungselement auf. Insbesondere kann die Verbindungsstruktur eine SMA-Buchse aufweisen.

Gemäß einer weiteren Ausgestaltung der Erfindung ist die Glasscheibe eine Verbundglasscheibe, wobei die Glasscheibe eine zweite Glasschicht aufweist, wobei die Folie zwischen der ersten Glasschicht und der zweiten Glasschicht eingebracht ist.

D.h., die Folie kann sowohl auf eine Scheibenaußenseite als auch zwischen Glasschichten einer Verbundglasscheibe eingebracht sein.

Gemäß einer weiteren Ausgestaltung der Erfindung wird ein Fahrzeug mit einer erfindungsgemäßen Glasscheibe, insbesondere ein Land-, See-, Luft- oder Raumfahrzeug, bereitgestellt.

Gemäß noch einer weiteren Ausführungsform der Erfindung wird die erfindungsgemäße Glasscheibe zum Empfang von Signalen zur satellitengestützten Navigation, insbesondere zum Empfang von GNSS-Signalen des Navstar GPS, Galileo, Glonass, Beidou, Navic, QZSS verwendet. Alternativ oder zusätzlich wird die erfindungsgemäße Glasscheibe zum Empfang von Signalen eines Mobilkommunikationssystems, insbesondere eines Mobilkommunikationssystems der 2., 3. 4. oder 5. Generation, verwendet.

Im Folgenden wird die Erfindung anhand einer Zeichnung und Ausführungsbeispielen näher erläutert. Die Zeichnung ist eine schematische Darstellung und nicht maßstabsgetreu. Die Zeichnung schränkt die Erfindung in keiner Weise ein.

Es zeigen:
- Fig. 1: eine schematische Übersicht in Bezug auf die Anordnung von Folien, Glasschicht(en) in Bezug auf eine Fahrzeugkarosserie zur Verdeutlichung von Aspekten gemäß Stand der Technik und der Erfindung,
- Fig. 2: einen Querschnitt durch eine Folie in Ausführungsformen der Erfindung Verdeutlichung des Schichtaufbaues,
- Fig. 3: eine schematisch perspektivische Ansicht einer Verbindungsstruktur in Ausführungsformen der Erfindung, und
- Fig. 4: eine schematische Aufsicht auf eine Verbindungsstruktur in Ausführungsformen der Erfindung.

Nachfolgend wird die Erfindung eingehender unter Bezugnahme auf die Figuren dargestellt werden. Dabei ist anzumerken, dass unterschiedliche Aspekte beschrieben werden, die jeweils einzeln oder in Kombination zum Einsatz kommen können. D.h. jeglicher Aspekt kann mit unterschiedlichen Ausführungsformen der Erfindung verwendet werden soweit nicht explizit als reine Alternative dargestellt.

Weiterhin wird nachfolgend der Einfachheit halber in aller Regel immer nur auf eine Entität Bezug genommen. Soweit nicht explizit vermerkt, kann die Erfindung aber auch jeweils mehrere der betroffenen Entitäten aufweisen. Insofern ist die Verwendung der Wörter "ein", "eine" und "eines" nur als Hinweis darauf zu verstehen, dass in einer einfachen Ausführungsform zumindest eine Entität verwendet wird.

Soweit nachfolgend Verfahren beschrieben werden, sind die einzelnen Schritte eines Verfahrens in beliebiger Reihenfolge anordbar und/oder kombinierbar, soweit sich durch den Zusammenhang nicht explizit etwas Abweichendes ergibt. Weiterhin sind die Verfahren - soweit nicht ausdrücklich anderweitig gekennzeichnet - untereinander kombinierbar.

Angaben mit Zahlenwerten sind in aller Regel nicht als exakte Werte zu verstehen, sondern beinhalten auch eine Toleranz von +/- 1 % bis zu +/- 10 %.

Soweit in dieser Anmeldung Normen, Spezifikationen oder dergleichen benannt werden, werden zumindest immer die am Anmeldetag anwendbaren Normen, Spezifikationen oder dergleichen in Bezug genommen. D.h. wird eine Norm / Spezifikation etc. aktualisiert oder durch einen Nachfolger ersetzt, so ist die Erfindung auch hierauf anwendbar.

In den Figuren sind verschieden Ausführungsformen dargestellt.

In Figur 1 ist eine Glasscheibe für ein Fahrzeug im eingebauten Zustand gezeigt. Die Glasscheibe weist zumindest eine erste Glasschicht GS2 auf.

Auf der ersten Glasschicht GS2 ist eine Folie F mit zwei Leiterschichten LS1, LS2 aufgebracht. Ein Querschnitt einer solchen Folie ist in Figur 2 gezeigt. Aufbringen kann dabei ein Aufkleben / Laminieren oder aber auch die Verbindung in einem Autoklav (z.B. bei Verbundglasscheiben) aufweisen.

Zumindest eine der Leiterschichten ist strukturiert, wie nachfolgend beschrieben werden wird. Die Strukturierung kann durch verschieden Prozesse erzeugt werden, z.B. durch einen entsprechenden (Sieb-)Druck, (ablative) Laserstrukturierung, (nass-chemisches) Ätzen, etc.

Mittels zumindest einer der zwei Leiterschichten LS1 wird eine Antennenstruktur ANT zur Verfügung gestellt, siehe Figur 4.

Die Antennenstruktur ANT in Figur 4 selbst kann geeignet gewählt sein und z.B. eine hornartige Antenne, eine polarisierte Antenne, Breitbandantennen, etc. aufweisen.

Weiterhin wird mittels der zwei Leiterschichten LS1, LS2 eine Verbindungsstruktur GCPW zur Antennenstruktur zur Verfügung gestellt. Die Verbindungsstruktur GPCW weist auf einer Folienseite einen Mittelleiter ML auf, der von zwei seitlichen Leitern L1, L2 flankiert ist, wobei sich der Mittelleiter ML und die flankierenden zwei seitlichen Leiter L1, L2 in einer der beiden Leiterschichten, hier in der Leiterschicht LS1 befinden. In der anderen Leiterschicht LS2 der beiden Leiterschichten wird ebenfalls ein Leiter GL bereitgestell, der im Wesentlichen parallel zu dem Mittelleiter ML und den flankierenden zwei seitlichen Leiter L1, L2 angeordnet ist, wobei die flankierenden zwei seitlichen Leiter L1, L2 und der Leiter GL im Wesentlichen gleiches Potential aufweisen. Eine solche Anordnung ist perspektivisch in Figur 3 aufgezeigt. Dabei nimmt der Leiter GL in der anderen Leiterschicht LS2 eine Breite ein, der im Allgemeinen breiter ist als die Summe der Breite b_{ML} des Mittelleiters ML und die Breiten der Abstände a₁, a₂ jedes der beiden seitlichen Leitern L1, L2 zum Mittelleiter ML.

Mittels der Erfindung wird es ermöglicht, dass störende Einflüsse im Befestigungsbereich vermindert werden, sodass eine geringere Dämpfung des Signales zur Verfügung gestellt wird.

In einer Ausführungsform der Erfindung ist die Folie F - wie in Figur 1 gezeigt - im Bereich der Verbindungsstruktur GCPW um die erste Glasschicht GS2 umgelegt.

Damit wird es ermöglicht, dass die Folie F mit der Antennenstruktur ANT auf einer Seite der Glasscheibe GS2 angeordnet werden kann während z.B. ein Anschlussbereich S an die Verbindungsstruktur GPCW auf der Innenseite der Glasscheibe GS2 angeordnet werden kann.

In einer weiteren Ausführungsform der Erfindung ist die Folie F flexibel. In einer weiteren Ausführungsform der Erfindung weist die Folie eine Dicke h_{F} von 25 µm bis 500 µm auf.

Dies ermöglicht eine einfache Bereitstellung einer Biegung, z.B. zum Umlegen um eine Glasschicht, ohne diese vorformen zu müssen.

Gemäß einer weiteren Ausführungsform der Erfindung ist die Folie F im Wellenlängenbereich 400 nm -700 nm im Wesentlichen durchsichtig. Dies kann durch entsprechende Wahl des Materials bereitgestellt werden.

Hierdurch werden die optischen Eigenschaften nicht beeinträchtigt. Es sei angemerkt, dass nicht in allen Anwendungen die Leiterstruktur GPCW und/oder die Antennenstruktur ANT in einem optisch sichtbaren Bereich angeordnet sind, sondern es kann auch sein, dass diese Strukturen in einem Randbereich angeordnet sind, der typischerweise durch Schwarzdruck optisch undurchsichtig ist. In einem solchen Fall muss auf die Transparenz der Folie F und/oder der Leiterschichten LS1, LS2 keine Rücksicht genommen werden.

In noch einer weiteren Ausführungsform der Erfindung weist der Abstand a₁, a₂ jedes der beiden seitlichen Leitern L1, L2 zum Mittelleiter ML zwischen 50µm min bis 300µm auf. Es sei angemerkt, dass die Abstände a₁, a₂ nicht notwendigerweise identisch sein müssen, sondern auch unterschiedlich sein können. Bevorzugt sind die Abstände aber identisch, d.h. a₁ = a₂.

In einer weiteren Ausführungsform der Erfindung weist der Mittelleiter ML eine Breite b_{ML} von 50µm bis 300µm auf. Die Breite des Mittelleiters ML kann dabei abhängig vom verwendeten Material für die Leiterschicht LS1 und/oder der Frequenz der zu leitenden Signale sein.

Gemäß einer weiteren Ausführungsform der Erfindung weisen die Leiterschichten h_{LS1}, h_{LS2} eine Höhe von 1 µm - 75 µm, bevorzugt 10 µm - 75 µm auf. Es sei angemerkt, dass die Höhen h_{LS1}, h_{LS2} nicht notwendigerweise identisch sein müssen, sondern auch unterschiedlich sein können. Bevorzugt sind die Höhen aber identisch, d.h. h_{LS1} = h_{LS2}. D.h., die Erfindung ermöglicht feine Strukturen, die auch für hohe Frequenzen geeignet sind.

Gemäß einer weiteren Ausführungsform der Erfindung sind zumindest zwischen einem der seitlichen Leiter L1 und dem in Bezug auf die Folie F gegenüberliegenden Leiter GL eine oder mehrere Durchkontaktierungen VIA - wie in Figur 3 angedeutet - angeordnet. Die Durchkontaktierungen VIA können dabei in einem vorgegebenen Abstand angeordnet sein. Weiterhin können Durchkontaktierungen VIA in analoger Weise auch in Bezug auf den zweiten seitlichen Leiter L2 und dem gegenüberliegenden Leiter GL vorgesehen sein. Der Abstand kann sich dabei an der Wellenlänge der zu leitenden Signale orientieren. Weiterhin kann durch solche Durchkontaktierungen VIA der Wellenwiderstand der Verbindungsstruktur GCPW angepasst werden. Mittels der Durchkontaktierungen VIA wird zudem eine verbesserte Potentialgleichheit über die Ausdehnung der Anordnung erreicht, sodass die hochfrequenten Eigenschaften weiter verbessert werden können.

Gemäß noch einer weiteren Ausführungsform der Erfindung ist zumindest eine der beiden Leiterschichten LS1, LS2 (zumindest) partiell mit einer Deckschicht versehen ist.

Hierdurch kann an geeigneter Stelle eine Kontaktmöglichkeit zu einer der Leiterschichten LS1, LS2 bzw. deren Strukturen (L1, L2, ML, GL) hergestellt werden, z.B. um eine Verbindung zu einem Massepotential GND bereitzustellen. Andererseits kann durch die Deckschicht eine unerwünschte Kontaktierung verhindert werden.

In einer weiteren Ausführungsform der Erfindung ist die Antennenstruktur ANT zum Empfang von hochfrequenten Signalen ausgestaltet. Insbesondere kann die Antennenstruktur ANT zum Empfang von Mobilfunkkommunikationssignalen und/oder Signalen eines (satellitengestützten) Positionierungssystems ausgestaltet sein.

In einer weiteren Ausführungsform der Erfindung weist die Folie F zumindest ein Material ausgewählt aus der Gruppe aufweisend Polyimid, Polyurethan, Polymethylenmetacrylsäure, Polykarbonat, Polyethylenterephthalat, Polyvinylbutyral, FR6, Acrylnitril-butadien-Styrol- Copolymerisat, Polyethylen, Polypropylen, Polyvinylchlorid, Polystyrol, Polybutylenterephthalat, Polyamid auf.

D.h., es kann ein Material verwendet werden, dass zum einen während der Herstellung als Träger für Leiterstrukturen geeignet ist und gegebenenfalls optisch transparent und/oder gegebenenfalls leicht mit einer Glasschicht verbindbar ist.

In noch einer weiteren Ausführungsform der Erfindung weisen die Leiterschichten LS1, LS2 Silber und/oder Kupfer und/oder Gold und/oder Aluminium und/oder Indium und/oder Graphene auf. Dabei ist anzumerken, dass die Leiterschichten LS1, LS2 unterschiedliche Materialien aufweisen können. Bevorzugt weisen sie jedoch gleiche Materialien auf. D.h. auch die Leiterstrukturen können an elektrische und/oder thermische und/oder mechanische Randbedingungen angepasst werden.

Gemäß noch einer weiteren Ausführungsform der Erfindung weist die Verbindungsstruktur GCPW - wie in Figur 1 angedeutet - einen Anschlussbereich S für ein elektromechanisches Hochfrequenzverbindungselement auf. Insbesondere kann die Verbindungsstruktur eine SMA-Buchse aufweisen. Die SMA-Buchse kann z.B. eine Winkelanordnung aufweisen, sodass eine geringe Bauhöhe im Anschlussbereich zur Verfügung gestellt wird. Typischerweise werden Fahrzeugscheiben als Einbauteil / Austauschteil mit einem elektromechanischen Hochfrequenzverbindungselement S ausgestattet, um einen schnellen Einbau und eine sichere Kontaktierung zu ermöglichen.

Gemäß einer weiteren Ausgestaltung der Erfindung ist die Glasscheibe eine Verbundglasscheibe, wobei die Glasscheibe eine zweite Glasschicht GS1 aufweist, wobei die Folie F zwischen die erste Glasschicht GS2 und die zweite Glasschicht GS1 eingebracht ist. D.h., die Folie kann sowohl auf eine Scheibenaußenseite als auch zwischen Glasschichten einer Verbundglasscheibe eingebracht sein. Dabei kann die Folie F (mit den jeweiligen Leiterschichten LS1, LS2) unmittelbar auf einer der Glasschichten GS1, GS2 aufgebracht sein, oder aber es kann eine Zwischenschicht VF oberhalb und/oder unterhalb der Folie F (mit den jeweiligen Leiterschichten LS1, LS2) angeordnet sein. Die Zwischenschicht VF dient dabei im Wesentlichen der Verbindung der Glasschichten GS1, GS2. Um Höhenunterschiede durch die Folie F (mit den jeweiligen Leiterschichten LS1, LS2) auszugleichen, kann die Zwischenschicht VF Ausnehmungen aufweisen Die Zwischenschicht VF enthält zumindest einen Stoff ausgewählt aus der Gruppe aufweisend Polybutylenterephthalat (PBT), Polycarbonat (PC), Polyethylenterephthalat (PET) und Polyethylennaphthalat (PEN), Polyvinylchlorid (PVC), Polyvinylfluoride (PVF), Polyvinylbutyral (PVB), Ethylenvinylacetat (EVA), Polyacrylat (PA), Polymethylmethacrylat (PMMA), Polyurethan (PUR), und/oder Gemische und Copolymere davon.

Gemäß einer weiteren Ausgestaltung der Erfindung wird ein Fahrzeug mit einer erfindungsgemäßen Glasscheibe, insbesondere ein Land-, See-, Luft- oder Raumfahrzeug (oder Kombinationen hiervon) bereitgestellt.

Gemäß noch einer weiteren Ausführungsform der Erfindung wird die erfindungsgemäße Glasscheibe zum Empfang von Signalen zur satellitengestützten Navigation, insbesondere zum Empfang von GNSS-Signalen des Navstar GPS, Galileo, Glonass, Beidou, Navic, QZSS verwendet. Alternativ oder zusätzlich wird die erfindungsgemäße Glasscheibe nach einem der vorhergehenden Ansprüche 1 bis 18, zum Empfang von Signalen eines Mobilkommunikationssystems, insbesondere eines Mobilkommunikationssystems der 2., 3. 4. oder 5. Generation, verwendet.

Im Ergebnis wird statt der bisherigen Technik einer Transmissionline bzw. eines Coplanaren Wellenleiters, wie er im Stand der Technik Verwendung fand, ein neuer Ansatz verfolgt. Durch die Verwendung eines gegenüberliegenden Leiters GL kann der Einfluss störender Elemente, insbesondere im Befestigungsbereich, verringert werden.

Dabei kann trotzdem den Anforderungen an eine dünne Struktur, die sich integrieren lässt, entsprochen werden.

Mittels der Erfindung wird es möglich auch bei einer Biegung um die Glasschicht GS2 eine gute Übertragung bei guter Anpassung an den Wellenleiterwiderstand zur Verfügung zu stellen.

Dieses Ergebnis war für den Fachmann unerwartet und überraschend.

### Bezugszeichenliste

- GS1, GS2: Glasschicht
- LS1, LS2: Leiterschicht
- ANT: Antennenstruktur
- GCPW: Verbindungsstruktur
- ML: Mittelleiter
- L1, L2: seitlicher Leiter
- GL: gegenüberliegender Leiter
- F: Folie
- a₁, a₂: Abstand
- b_{ML}: Breite
- h_{F}: Dicke
- h_{LS1}, h_{LS2}: Höhe
- VIA: Durchkontaktierung
- S: elektromechanisches Hochfrequenzverbindungselement
- A: Fahrzeugkarosserie
- VF: Zwischenschicht
- GND: Massepotential
- KL: Kleber

## Patentansprüche

1. Glasscheibe für ein Fahrzeug, aufweisend eine erste Glasschicht (GS2), wobei auf der ersten Glasschicht (GS2) eine Folie (F) mit zwei Leiterschichten (LS1, LS2) aufgebracht ist, wobei sich die beiden Leiterschichten (LS1, LS2) in Bezug auf die Folie (F) gegenüberliegen, wobei mittels zumindest einer der zwei Leiterschichten (LS1) eine Antennenstruktur zur Verfügung gestellt wird, **dadurch gekennzeichnet, dass** mittels der zwei Leiterschichten eine Verbindungsstruktur (GCPW) zur Antennenstruktur zur Verfügung gestellt wird, wobei die Verbindungsstruktur einen Mittelleiter (ML) aufweist, der von zwei seitlichen Leitern (L1, L2) flankiert ist, wobei sich der Mittelleiter (ML) und die flankierenden zwei seitlichen Leiter (L1, L2) in einer der beiden Leiterschichten (LS1) befinden, wobei in der anderen Leiterschicht (LS2) der beiden Leiterschichten (LS1, LS2) ein Leiter (GL) bereitgestellt wird, der im Wesentlichen parallel zu dem Mittelleiter (ML) und den flankierenden zwei seitlichen Leitern (L1, L2) angeordnet ist, wobei die flankierenden zwei seitlichen Leiter (L1, L2) und der Leiter (GL) im Wesentlichen gleiches Potential aufweisen.

2. Glasscheibe nach Anspruch 1, **dadurch gekennzeichnet, dass** die Folie (F) flexibel und im Bereich der Verbindungsstruktur (GCPW) um die erste Glasschicht (GS2) gelegt ist.

3. Glasscheibe nach einem der vorhergehenden Ansprüche 1 oder 2, **dadurch gekennzeichnet, dass** die Folie (F) im Wellenlängenbereich 400 nm bis 700 nm im Wesentlichen durchsichtig ist.

4. Glasscheibe nach einem der vorhergehenden Ansprüche 1 bis 3, **dadurch gekennzeichnet, dass** ein Abstand (a₁, a₂) eines jeden der beiden seitlichen Leiter (L1, L2) zum Mittelleiter (ML) zwischen 50 µm min bis 300 µm beträgt.

5. Glasscheibe nach einem der vorhergehenden Ansprüche 1 bis 4, **dadurch gekennzeichnet, dass** der Mittelleiter (ML) eine Breite (b_{ML}) von 50 µm bis 300 µm aufweist.

6. Glasscheibe nach einem der vorhergehenden Ansprüche 1 bis 5, **dadurch gekennzeichnet, dass** die Folie (F) eine Dicke (h_{F}) von 25 µm bis 300 µm aufweist.

7. Glasscheibe nach einem der vorhergehenden Ansprüche 1 bis 6, **dadurch gekennzeichnet, dass** die Leiterschichten eine Höhe (h_{LS1}, h_{LS2}) von 10 µm bis 75 µm aufweisen.

8. Glasscheibe nach einem der vorhergehenden Ansprüche 1 bis 7, **dadurch gekennzeichnet, dass** zwischen dem einen seitlichen Leiter (L1) und/oder dem anderen seitlichen Leiter (L2) der beiden seitlichen Leiter (L1, L2) und dem in Bezug auf die Folie (F) gegenüberliegenden Leiter (GL) der zweiten Leiterschicht (LS2) jeweils Durchkontaktierungen angeordnet sind.

9. Glasscheibe nach einem der vorhergehenden Ansprüche 1 bis 8, **dadurch gekennzeichnet, dass** zumindest eine der beiden Leiterschichten (L1, L2) zumindest partiell mit einer Deckschicht versehen ist.

10. Glasscheibe nach einem der vorhergehenden Ansprüche 1 bis 9, **dadurch gekennzeichnet, dass** die Antennenstruktur (ANT) zum Empfang von hochfrequenten Signalen ausgestaltet ist.

11. Glasscheibe nach einem der vorhergehenden Ansprüche 1 bis 10, **dadurch gekennzeichnet, dass** die Verbindungsstruktur (GCPW) einen Anschlussbereich für ein elektromechanisches Hochfrequenzverbindungselement (S) aufweist.

12. Glasscheibe nach einem der vorhergehenden Ansprüche 1 bis 11, **dadurch gekennzeichnet, dass** die Glasscheibe eine Verbundglasscheibe ist, wobei die Glasscheibe eine zweite Glasschicht (GS1) aufweist, wobei die Folie (F) zwischen der ersten Glasschicht (GS2) und der zweiten Glasschicht (GS1) eingebracht ist.

13. Fahrzeug mit einer Glasscheibe nach einem der vorhergehenden Ansprüche 1 bis 12.

14. Verwendung einer Glasscheibe nach einem der vorhergehenden Ansprüche 1 bis 12 zum Empfang von Signalen zur satellitengestützten Navigation, insbesondere zum Empfang von GNSS-Signalen des Navstar GPS, Galileo, Glonass, Beidou, Navic, QZSS.

## Claims

1. Glass pane for a vehicle, comprising a first glass layer (GS2), a film (F) with two conductor layers (LS1, LS2) being applied to the first glass layer (GS2), the two conductor layers (LS1, LS2) being located opposite each other with respect to the film (F), an antenna structure being provided by means of at least one of the two conductor layers (LS1), **characterized in that** a connection structure (GCPW) to the antenna structure is provided by means of the two conductor layers, the connection structure having a centre conductor (ML) which is flanked by two lateral conductors (L1, L2), the centre conductor (ML) and the flanking two lateral conductors (L1, L2) being located in one of the two conductor layers ( LS1), a conductor (GL) being provided in the other conductor layer (LS2) of the two conductor layers (LS1, LS2), which conductor (GL) is arranged essentially parallel to the centre conductor (ML) and the flanking two lateral conductors (L1, L2), the flanking two lateral conductors (L1, L2) and the conductor (GL) having essentially the same potential.

2. Glass pane according to claim 1, **characterized in that** the film (F) is flexible and is placed around the first glass layer (GS2) in the region of the connection structure (GCPW).

3. Glass pane according to one of the claims 1 or 2, **characterized in that** the film (F) is essentially transparent in the wavelength range from 400 nm to 700 nm.

4. Glass pane according to one of the claims 1 through 3, **characterized in that** a distance (a₁, a₂) of each of the two lateral conductors (L1, L2) from the central conductor (ML) is between 50 µm min and 300 µm.

5. Glass pane according to one of the claims 1 through 4, **characterized in that** the central conductor (ML) has a width (b_{ML}) of 50 µm to 300 µm.

6. Glass pane according to one of the claims 1 through 5, **characterized in that** the film (F) has a thickness (h_{F}) of 25 µm to 300 µm.

7. Glass pane according to one of the claims 1 through 6, **characterized in that** the conductor layers have a height (h_{LS1}, h_{LS2}) of 10 µm to 75 µm.

8. Glass pane according to one of the claims 1 through 7, **characterized in that** through-contacts are arranged in each case between one lateral conductor (L1) and/or the other lateral conductor (L2) of the two lateral conductors (L1, L2) and the conductor (GL) of the second conductor layer (LS2) located opposite with respect to the film (F).

9. Glass pane according to one of the claims 1 through 8, **characterized in that** at least one of the two conductor layers (L1, L2) is at least partially provided with a covering layer.

10. Glass pane according to one of the claims 1 through 9, **characterized in that** the antenna structure (ANT) is designed to receive high-frequency signals.

11. Glass pane according to one of the claims 1 through 10, **characterized in that** the connection structure (GCPW) has a connection region for an electromechanical radio-frequency connecting element (S).

12. Glass pane according to one of the claims 1 through 11, **characterized in that** the glass pane is a laminated glass pane, the glass pane having a second glass layer (GS1), the film (F) being introduced between the first glass layer (GS2) and the second glass layer (GS1).

13. A vehicle with a glass pane according to one of the claims 1 through 12.

14. Use of a glass pane according to one of the claims 1 through 12 for receiving signals for satellite-based navigation, in particular for receiving GNSS signals from Navstar GPS, Galileo, Glonass, Beidou, Navic, QZSS.

## Revendications

1. Vitrage pour véhicule, comprenant une première couche de verre (GS2), un film (F) avec deux couches conductrices (LS1, LS2) appliquées sur la première couche de verre (GS2), les deux couches conductrices (LS1, LS2) étant situées à l'opposé l'une de l'autre par rapport au film (F), une structure d'antenne est fournie au moyen d'au moins une des deux couches conductrices (LS1), **caractérisé en ce qu'**une structure de connexion (GCPW) à la structure d'antenne est fournie au moyen des deux couches conductrices, la structure de connexion ayant un conducteur central (ML) qui est flanqué de deux conducteurs latéraux (L1, L2), le conducteur central (ML) et les deux conducteurs latéraux (L1, L2) étant situés dans l'une des deux couches conductrices (LS1), un conducteur (GL) étant prévu dans l'autre couche conductrice (LS2) des deux couches conductrices (LS1, LS2), ce conducteur (GL) étant disposé essentiellement parallèlement au conducteur central (ML) et aux deux conducteurs latéraux (L1, L2), les deux conducteurs latéraux (L1, L2) et le conducteur (GL) ayant essentiellement le même potentiel.

2. Vitrage selon la revendication 1, **caractérisé en ce que** le film (F) est flexible et est placé autour de la première couche de verre (GS2) dans la région de la structure de connexion (GCPW).

3. Vitrage selon l'une des revendications 1 ou 2, **caractérisé en ce que** le film (F) est essentiellement transparent dans la gamme de longueurs d'onde allant de 400 nm à 700 nm.

4. Vitrage selon l'une des revendications 1 à 3, **caractérisé en ce que** la distance (a₁, a₂) de chacun des deux conducteurs latéraux (L1, L2) par rapport au conducteur central (ML) est comprise entre 50 µm min et 300 µm.

5. Vitrage selon l'une des revendications 1 à 4, **caractérisé en ce que** le conducteur central (ML) a une largeur (b_{ML}) comprise entre 50 µm et 300 µm.

6. Vitrage selon l'une des revendications 1 à 5, **caractérisé en ce que** le film (F) a une épaisseur (h_{F}) de 25 µm à 300 µm.

7. Vitrage selon l'une des revendications 1 à 6, **caractérisé en ce que** les couches conductrices ont une hauteur (h_{LS1}, h_{LS2}) de 10 µm à 75 µm.

8. Vitrage selon l'une des revendications 1 à 7, **caractérisé en ce que** des contacts traversants sont disposés dans chaque cas entre un conducteur latéral (L1) et/ou l'autre conducteur latéral (L2) des deux conducteurs latéraux (L1, L2) et le conducteur (GL) de la deuxième couche conductrice (LS2) situé à l'opposé par rapport au film (F).

9. Vitrage selon l'une des revendications 1 à 8, **caractérisé en ce qu'**au moins l'une des deux couches conductrices (L1, L2) est au moins partiellement pourvue d'une couche de recouvrement.

10. Vitrage selon l'une des revendications 1 à 9, **caractérisé en ce que** la structure d'antenne (ANT) est conçue pour recevoir des signaux à haute fréquence.

11. Vitrage selon l'une des revendications 1 à 10, **caractérisé en ce que** la structure de connexion (GCPW) comporte une zone de connexion pour un élément de connexion électromécanique radiofréquence (S).

12. Vitrage selon l'une des revendications 1 à 11, **caractérisé en ce que** la vitre est une vitre feuilletée, la vitre ayant une deuxième couche de verre (GS1), le film (F) étant introduit entre la première couche de verre (GS2) et la deuxième couche de verre (GS1).

13. Véhicule équipé d'un vitrage selon l'une des revendications 1 à 12.

14. Utilisation d'un vitrage selon l'une des revendications 1 à 12 pour la réception de signaux pour la navigation par satellite, en particulier pour la réception de signaux GNSS de Navstar GPS, Galileo, Glonass, Beidou, Navic, QZSS.
